# EUROPÄISCHE PATENTSCHRIFT

(11) **EP 1 909 928 B1**
(45) Veröffentlichungstag und Bekanntmachung des Hinweises auf die Patenterteilung: **23.09.2009**
(21) Anmeldenummer: 06762642.4
(22) Anmeldetag: 17.07.2006
(51) Int. Cl.: A63B 71/12, A41D 13/00, A41D 13/015, A41D 31/00

(54) **SCHIENBEINSCHÜTZER**
SHIN GUARD
PROTEGE-TIBIA

(30) Priorität: 02.08.2005 DE 102005036170
(43) Veröffentlichungstag der Anmeldung: 16.04.2008
(73) Patentinhaber: Scheffer, Harald, 66663 Merzig (DE)
(72) Erfinder: Scheffer, Harald, 66663 Merzig (DE)
(74) Vertreter: Walder, Jeremy Thomas
(86) Internationale Anmeldenummer: PCT/EP2006/007005
(87) Internationale Veröffentlichungsnummer: WO 2007/014641

(56) Entgegenhaltungen:
- DE-U1- 9 407 629
- US-A- 4 926 501
- US-A- 6 131 195
- US-A1- 2002 184 693
- US-A1- 2003 167 548

## Beschreibung

Die Erfindung betrifft einen Schienbeinschützer, insbesondere für Fußballer, bestehend aus einem steifen Schildelement, welches vor dem Schienbein des Benutzers anzuordnen ist, und Einrichtungen für die Befestigung des Schildelements am Unterschenkel des Benutzers, wobei
- die Einrichtungen für die Befestigung eine Bandage aufweisen, welche wenigstens teilweise den Unterschenkel des Benutzers umgibt, und
- das Schildelement eine lösbare Verbindung mit der Bandage über einen wesentlichen Teil seiner inneren Oberfläche, welche dem Schienbein des Benutzers zugewandt ist, hat, derart, dass auf das Schildelement einwirkende Kräfte sich derart verteilen, dass Haftkräfte zwischen der Bandage und dem Unterschenkel nicht überschritten werden.

Ein solcher Schienbeinschützer ist aus der DE 94 07 629 U1 bekannt.

Befestigungseinrichtungen herkömmlicher Schienbeinschützer für Fußballspieler umfassen auf der Rückseite des Unterschenkels an Enden miteinander verbindbare Laschen, deren andere Enden mit dem Schildelement an dessen Rand verbunden sind. Auf das Schutzschild einwirkende Kräfte werden über die Verbindungsstellen in vollem Umfang auf die Laschen übertragen, was zur Folge hat, dass die Laschen und mit ihnen das Schildelement im Spielgeschehen leicht verrutschen, was für den Spieler sehr unangenehm ist.

Bei dem Schienbeinschützer nach der DE 94 07 629 U1 ist die Gefahr des Verrutschens herabgesetzt, da die Bandage über nahezu den gesamten Teil ihrer inneren Oberfläche, welche dem Schienbein des Benutzers zugewandt ist, mit dem Schildelement verbunden ist. Jedoch ist ein Verbindungsbereich der Bandage über den Wadenmuskel des Benutzers geführt. Dieses stört den Benutzer nicht nur, da die Tätigkeit des Wadenmuskels behindert ist. Aufgrund der Tätigkeit des Wadenmuskels verrutscht die Bandage darüber hinaus mit der Zeit.

Der vorliegenden Erfindung liegt die Aufgabe zugrunde, einen neuen Schienbeinschützer der eingangs erwähnten Art zu schaffen, welcher eine stabilere Lage des Schildelements am Schienbein sichert.

Der diese Aufgabe lösende Schienbeinschützer nach der Erfindung ist dadurch gekennzeichnet, dass die Bandage eine Öffnung aufweist, welche die Wade des Benutzers frei lässt, derart, dass Verbindungsbereiche, die über und unter der Öffnung verbleiben und die wenigstens teilweise den Unterschenkel des Benutzers umgeben, so nahe an der Kniekehle des Benutzers und am Knöchel angeordnet sind und eine solche Länge aufweisen, dass sie die Tätigkeit des Wadenmuskels des Benutzers nicht behindern.

Da der Wadenmuskel des Benutzers aufgrund der erfindungsgemäßen Gestaltung so frei bleibt, dass die Tätigkeit des Wadenmuskels nicht behindert wird, wirkt sich die Tätigkeit des Wadenmuskels nicht auf die Verbindungsbereiche aus. Dadurch wird in keiner Weise Bewegungen des Beins behindert und die Gefahr des Verrutschens nahezu ausgeschlossen. Dabei reicht die Bandage nach oben bis nahe an die Kniekehle und nach unten bis nahe an den Knöchel heran. So wird die gesamte Länge des Unterschenkels genutzt, um einen stabilen Sitz der Bandage und damit des Schildelements zu erreichen.

In einer bevorzugten Ausführungsform ist die Bandage nur einmal um den Unterschenkel herum schlagbar und einander überlappende Enden lassen sich miteinander verbinden, vorzugsweise durch einen Klettverschluss. Vorteilhaft bietet der Klettverschluss genügend Variabilität, um die Spannkraft der Bandage durch geeignete Wahl des Überlappungsgrades der Laschenenden wie gewünscht einstellen zu können.

Das Schildelement ist von der Bandage lösbar. Für die lösbare Verbindung kommt insbesondere ein Klettverschluss in Betracht.

Zweckmäßig besteht die Bandage aus einem elastischen Material, insbesondere einem Textilmaterial, das ein angenehmes Tragegefühl auf der Haut vermittelt. Vorteilhaft lässt sich durch die Elastizität eine gewünschte Spannkraft der Bandage stabil und reproduzierbar einstellen.

Vorzugsweise endet das Schildelement oberhalb des unteren Endes der Bandage. Der nach unten über das Ende des Schildelements hinaus vorstehende Teil der Bandage sorgt für zusätzliche Stabilität des Sitzes der Bandage auf dem Unterschenkel.

In weiterer Ausgestaltung der Erfindung könnte die Bandage eine sich nach unten erstreckende, vorzugsweise um die Fußsohle herumlegbare Lasche zur Bildung eines gepolsterten Knöchelschutzes aufweisen.

Die. Erfindung wird nachfolgend anhand von Ausführungsbeispielen und der beiliegenden, sich auf diese Ausführungsbeispiele beziehenden Zeichnungen näher erläutert. Es zeigen:
- Fig. 1: einen Schienbeinschützer nach der Erfindung in einer Seitenansicht ver- bunden mit einem Unterschenkel,
- Fig. 2: den Schienbeinschützer von Fig. 1 am Unterschenkel mit abgenommenem Schutzschildelement,
- Fig. 3: den Schienbeinschützer von Fig. 1 zerlegt in seine Einzelteile losgelöst vom Unterschenkel, und
- Fig. 4: eine Teildarstellung eines Schienbeinschützers gemäß einem zweiten Ausführungsbeispiel für die Erfindung.

Ein Schienbeinschützer für einen Fußballspieler, der unter dessen Kniestrümpfen zu tragen ist, weist eine am Unterschenkel 1 anbringbare Bandage 2 auf, welche über einen Klettverschluss mit einem steifen, zur Anordnung vor dem Schienbein vorgesehenen Schildelement 3 verbindbar ist.

Die aus einem elastischen Textilmaterial hergestellte Bandage 2 weist eine die Wade 4 weitgehend freilegende Aussparung 5 auf. Oberhalb und unterhalb der Aussparung verbliebende Verbindungsabschnitte 6 und 7 erstrecken sich jeweils über einen Bereich des Unterschenkels, in welchem Änderungen des Unterschenkelquerschnitts infolge Tätigkeit des Wadenmuskels gering sind.

Wie Fig. 1 erkennen lässt, reicht die Bandage 2 nach oben nahe an die Kniekehle 8 und nach unten nahe an den Knöchel 9 heran.

Gemäß Fig. 3a, welche die Bandage 2 losgelöst vom Unterschenkel ausgebreitet in einer Ebene zeigt, umfasst der Verbindungsabschnitt 6 Laschen 11 und 12 und der Verbindungsabschnitt 7 Laschen 13 und 14. An den Laschenenden ist jeweils ein Verschlussfeld 10 zur Bildung einer Klettverschlusses 15 bzw. 16 vorgesehen.

Eine Verschlussfläche 17 auf der Bandage 2 bildet zusammen mit einer Verschlussfläche 18, welche sich in dem gezeigten Ausführungsbeispiel über die gesamte Innenfläche 23 des Schildelements 3 erstreckt, den obengenannten Klettverschluss.

Der in den Fig. 1 bis 3 gezeigte Schienbeinschützer lässt sich bequem anlegen, ohne Fußballschuhe und Kniestrümpfe ausziehen zu müssen. Bei lediglich heruntergerollten Kniestrümpfen wird die Bandage 2 an den Unterschenkel angelegt und die Klettverschlüsse 15 und 16 werden geschlossen. Abschließend wird das Schildelement 3 aufgesetzt, dessen sich über die gesamte Innenfläche 23 erstreckende Verschlussfläche 18 in Eingriff mit der Verschlussfläche 17 auf der Bandage 2 kommt.

Der Schienbeinschützer lässt sich bequem tragen. Durch die Aussparung 5 wird die Tätigkeit des Wadenmuskels und damit die Beinbewegung insgesamt nicht behindert.

Durch die sich über die gesamte Innenfläche 23 des Schildelements 3 erstreckende Verbindung zwischen dem Schildelement 3 und der Bandage 2 einerseits und die mit einer entsprechend großen Fläche gegen den Unterschenkel anliegende Bandage 2 andererseits ist gesichert, dass sie das Schildelement 3 in der gewünschten Anordnung vor dem Schienbein verbleibt und nicht seitlich oder vertikal verrutscht.
Vorteilhaft ist die Bandage 2 bei abgenommenem Schildelement 3 wie ein Kleidungsstück waschbar. Ein und dasselbe Schildelement 3 kann zusammen mit verschiedenen Bandagen verwendet werden.

Kommt es dennoch zum Verrutschen des Schildelement 3, so lässt es sich bequem zurück an die gewünschte Stelle bringen, wobei der darüber liegende Strumpf heruntergerollt, die Klettverschlüsse 15 und 16 geöffnet und in der korrigieren Position des Schildelements 3 wieder geschlossen werden. Ggf. lässt sich die Bandage 2 auch ohne Öffnung der Klettverschlüsse verdrehen.

Das in Fig. 4 gezeigte Ausführungsbeispiel für einen Schienbeinschützer unterscheidet sich von dem vorangehenden Ausführungsbeispiel dadurch, dass sich an einem unteren Befestigungsabschnitt 7a eine Lasche 19 anschließt, die im Knöchelbereich bei 20 gepolstert ist und einen Knöchelschutz bildet. Das Ende der um die Fußsohle 21 herumgelegten Lasche lässt sich durch einen Klettverschluss bei 22 an der Bandage 2a befestigen.

## Patentansprüche

1. Schienbeinschützer, insbesondere für Fußballer, bestehend aus einem steifen Schildelement (3), welches vor dem Schienbein des Benutzers anzuordnen ist, und Einrichtungen für die Befestigung des Schildelements am Unterschenkel (1) des Benutzers, wobei
- die Einrichtungen für die Befestigung eine Bandage (2) aufweisen, welche wenigstens teilweise den Unterschenkel (1) des Benutzers umgibt, und
- das Schildelement (3) eine lösbare Verbindung mit der Bandage (2) über einen wesentlichen Teil seiner inneren Oberfläche (18), welche dem Schienbein des Benutzers zugewandt ist, hat, derart, dass auf das Schildelement (3) einwirkende Kräfte sich derart verteilen, dass Haftkräfte zwischen der Bandage (2) und dem Unterschenkel (1) nicht überschritten werden,
**dadurch gekennzeichnet, dass**
- die Bandage (2) eine Öffnung (5) aufweist, welche die Wade (4) des Benutzers frei lässt, derart, dass Verbindungsbereiche (6, 7), die über und unter der Öffnung (5) verbleiben und die wenigstens teilweise den Unterschenkel (1) des Benutzers umgeben, so nahe an der Kniekehle des Benutzers und am Knöchel angeordnet sind und eine solche Länge aufweisen, dass sie die Tätigkeit des Wadenmuskels des Benutzers nicht behindern.

2. Schienbeinschützer nach Anspruch 1, **dadurch gekennzeichnet, dass** entgegengesetzte Enden (11, 13; 12, 14) der Verbindungsbereiche (6, 7) miteinander verbunden werden können.

3. Schienbeinschützer nach Anspruch 2, **dadurch gekennzeichnet, dass** die entgegengesetzten Enden (11, 13; 12, 14) miteinander mit Hilfe eines Klettverschlusses (10) verbunden werden können.

4. Schienbeinschützer nach einem der vorhergehenden Ansprüche, **dadurch gekennzeichnet, dass** das Schildelement (3) mit der Bandage (2) mit Hilfe eines Klettverschlusses (17, 18) lösbar verbunden ist.

5. Schienbeinschützer nach einem der vorhergehenden Ansprüche, **dadurch gekennzeichnet, dass** die Bandage (2) aus einem elastischen Material hergestellt ist, insbesondere einem Textilmaterial.

6. Schienbeinschützer nach einem der vorhergehenden Ansprüche, **dadurch gekennzeichnet, dass** das Schildelement (3) oberhalb des unteren Endes der Bandage (2) endet.

7. Schienbeinschützer nach einem der vorhergehenden Ansprüche, **dadurch gekennzeichnet, dass** die Bandage (2a) eine Lasche aufweist, welche vorzugsweise um die Fußsohle (21) des Benutzers gewickelt werden kann, um einen gepolsterten Knöchelschutz (20) zu bilden.

8. Bandage (2) für einen Schienbeinschützer nach einem der vorhergehenden Ansprüche, welches Einrichtungen zum lösbaren Verbinden mit einem Schildelement (3), das vor dem Schienbein des Benutzers angeordnet ist, aufweist, wobei eine lösbare Verbindung mit einem wesentlichen Teil der inneren Oberfläche (18) des Schildelementes (3), welche dem Schienbein des Benutzers zugewandt ist, gebildet ist, derart, dass auf das Schildelement (3) einwirkende Kräfte sich derart verteilen, dass Haftkräfte zwischen der Bandage (2) und dem Unterschenkel (1) nicht überschritten werden, **gekennzeichnet durch** eine Öffnung (5), welche die Wade (4) des Benutzers frei lässt, derart, dass Verbindungsbereiche (6, 7), die über und unter der Öffnung (5) verbleiben und die wenigstens teilweise den Unterschenkel (1) des Benutzers umgeben, so nahe an der Kniekehle des Benutzers und am Knöchel angeordnet sind und eine solche Länge aufweisen, dass sie die Tätigkeit des Wadenmuskels des Benutzers nicht behindern.

## Claims

1. A shin pad, in particular for footballers, consisting of a rigid shield element (3), which is to be positioned in front of the user's shin, and attachments for fastening the shield element on the user's lower leg (1),
wherein
- the fastening attachments have a bandage (2) which at least partially surrounds the user's lower leg (1); and
- the shield element (3) has a detachable connection with the bandage (2) over a considerable part of its inner surface (18), which faces the user's shin, such that the forces acting on the shield element are distributed over the shield element such that the static frictional force between the bandage and the lower leg is not exceeded,
**characterised in that**:
the bandage (2) has an opening (5) which leaves the user's calf (4) free, so that connection areas (6,7) remaining above and below the opening (5), and which at least partially surround the user's lower leg (1), are positioned so near to the hollow of the user's knee and ankle, and are of such a length, that they do not impede activity of the user's calf muscle.

2. A shin pad as claimed in claim 1, further **characterised in that**: opposed ends (11,13; 12,14) of the connecting areas (6,7) can be joined together.

3. A shin pad as claimed in claim 2, wherein the opposed ends of the bandage can be joined together by way of a Velcro^{®} fastener (10).

4. A shin pad as claimed in any of the preceding claims, further **characterised in that**:
the shield element (3) is detachably connected with the bandage (2) by way of a Velcro^{®} fastener (17, 18).

5. A shin pad as claimed in any of the preceding claims, further **characterised in that**:
the bandage (2) is made of an elasticated material, in particular a textile material.

6. A shin pad as claimed in any of the preceding claims, further **characterised in that**:
the shield element (3) ends above the lower end of the bandage (2).

7. A shin pad as claimed in any of the preceding claims, further **characterised in that**:
the bandage (2a) has a flap which can preferably be wrapped around the sole of the user's foot (21) to form a padded ankle protection (20).

8. A bandage for a shin pad as claimed in any of the preceding claims, which has attachments (17) for detachably connecting with a shield element (3) positioned in front of the user's shin, whereby a detachable connection is formed over a considerable part of the shield element's inner surface which faces the user's shin, such that the forces acting on the shield element are distributed over the shield element such that the static frictional force between the bandage and the lower leg is not exceeded, **characterised in that**:
the bandage (2) has an opening (5) which leaves the user's calf (4) free, so that connection areas (6,7) remaining above and below the opening (5), and which at least partially surround the user's lower leg (1), are positioned so near to the hollow of the user's knee and ankle, and are of such a length, that they do not impede activity of the user's calf muscle.

## Revendications

1. Protection de tibia, en particulier pour footballeur, constitué d'un élément coque (3) rigide, destiné à être disposé devant le tibia de l'utilisateur, et dispositif de fixation de l'élément coque à la jambe (1) de l'utilisateur, dans laquelle
- les dispositifs pour la fixation comportent un bandage (2), qui entoure au moins partiellement la jambe (1) de l'utilisateur, et
- l'élément coque (3) présente une liaison amovible avec le bandage (2) sur une partie essentielle de sa surface interne (18) dirigée vers le tibia de l'utilisateur, sur lequel les forces influant sur l'élément coque (3) se répartissant à un point tel que les forces d'adhérence entre le bandage (2) et la jambe (1) ne sont pas dépassées,
**caractérisé en ce que**
- le bandage (2) présente une ouverture (5), laissant libre le mollet (4) de l'utilisateur, de sorte que les zones de liaison (6, 7) disposés au-dessus et en dessous de l'ouverture (5) et qui entourent au moins partiellement la jambe (1) de l'utilisateur sont disposés suffisamment près du genou et de la cheville de l'utilisateur, et présentent une longueur telle qu'ils ne gênent pas l'activité du muscle du mollet de l'utilisateur.

2. Protection de tibia selon la revendication 1, **caractérisée en ce que** des extrémités opposées (11, 13 ; 12, 14) des zones de liaison (6, 7) peuvent être reliées entre elles.

3. Protection de tibia selon la revendication 2, **caractérisée en ce que** les extrémités opposées (11, 13 ; 12, 14) peuvent être reliées entre elles à l'aide d'une fermeture à velcro (10).

4. Protection de tibia selon l'une des revendications précédentes, **caractérisée en ce que** l'élément coque (3) est relié de manière amovible au bandage (2) à l'aide d'une fermeture à velcro (17, 18).

5. Protection de tibia selon l'une des revendications précédentes, **caractérisée en ce que** le bandage (2) est constitué d'un matériau élastique, en particulier d'un matériau textile.

6. Protection de tibia selon l'une des revendications précédentes, **caractérisée en ce que** l'extrémité basse de l'élément coque (3) est disposée plus haut que l'extrémité basse du bandage (2).

7. Protection de tibia selon l'une des revendications précédentes, **caractérisée en ce que** le bandage (2a) présente une languette qui peut avantageusement être enroulée autour de la plante (21) du pied de l'utilisateur, de manière à former une protection rembourrée de la cheville (20).

8. Bandage (2) pour une protection de tibia selon l'une des revendications précédentes, présentant des dispositifs pour liaison amovible avec un élément coque (3) disposé devant le tibia de l'utilisateur, dans lequel une liaison amovible est constituée avec une partie essentielle de la surface interne de l'élément coque (3), sur lequel les forces influant sur l'élément coque (3) se répartissant à un point tel que les forces d'adhérence entre le bandage (2) et la jambe (1) ne sont pas dépassées, **caractérisé par** une ouverture (5) laissant libre le mollet (4) de l'utilisateur, de sorte que des zones de liaison (6, 7) qui restent disposées au-dessus et en-dessous de l'ouverture (5) et qui entourent au moins partiellement la jambe (1) de l'utilisateur sont disposées suffisamment près du genou et de la cheville de l'utilisateur, et présentent une longueur telle qu'ils ne gênent pas l'activité du muscle du mollet de l'utilisateur.
